# EUROPÄISCHE PATENTSCHRIFT

(11) **EP 0 329 943 B1**
(45) Veröffentlichungstag und Bekanntmachung des Hinweises auf die Patenterteilung: **09.12.1992**
(21) Anmeldenummer: 89100838.5
(22) Anmeldetag: 19.01.1989
(51) Int. Cl.: B24B 55/10

(54) **Tellerschleifmaschine**
Disc sanding tool
Meuleuse à disque

(30) Priorität: 25.02.1988 DE 3805962
(43) Veröffentlichungstag der Anmeldung: 30.08.1989
(73) Patentinhaber: Festo KG, D-73734 Esslingen (DE)
(72) Erfinder: Attinger, Karl, D-7311 Holzmaden (DE); Maier, Peter, D-7311 Neidlingen (DE); Kuch, Wolfgang, D-7311 Neidlingen (DE)
(74) Vertreter: Reimold, Otto, Dr. Dipl.-Phys.

(56) Entgegenhaltungen:
- EP-A- 0 215 476
- GB-A- 1 462 156
- US-A- 2 152 352

## Beschreibung

Die Erfindung betrifft eine Tellerschleifmaschine mit einem von einer Antriebswelle zu einer Rotationsbewegung angetriebenen Schleifteller und einer Staubabsaugeinrichtung, die eine den Schleifteller umgebende und einen Absaugraum enthaltende Staubabsaughaube aufweist, deren Haubenkörper oberhalb der Schleifteller-Unterseite endet, wobei von der Unterseite des Haubenkörpers ein auf das Werkstück aufsetzbarer Borstenkranz od.dgl. absteht, der unter Freilassen eines Sichtbereichs zum Werkstück hin nur einem Teil des Umfangs des Schleiftellers entlang verläuft und mit dem Schleiftellerumfang einen zum Werkstück hin sowie am in Rotationsrichtung des Schleiftellers gesehen vorderen Ende offenen Ansaugspalt bildet, durch den hindurch der Schleifstaub am Schleiftellerumfang vorbei in den Absaugraum eingesaugt wird (US-A-2 152 352).

Eine mit einer solchen Staubabsaughaube ausgestattete Tellerschleifmaschine weist gegenüber einer Absaughaube mit ganz umlaufendem Borstenkranz od.dgl. zwar den Vorteil auf, daß man, wenn man das Werkstück mit dem vom Borstenkranz od.dgl. freien Schleiftellerbereich bearbeitet, die lokale Bearbeitungsstelle einsehen kann. Entfernt man jedoch einfach einen Teil des kreisförmig umlaufenden Borstenkranzes od.dgl., verschlechtert sich die Absaugwirkung sehr stark, da mit Ausnahme des Bereichs des Borstenkranzes od.dgl. von überall her Falschluft angesaugt wird.

Der vorliegenden Erfindung liegt deshalb die Aufgabe zugrunde, eine Tellerschleifmaschine der eingangs genannten Art zu schaffen, bei der trotz des sich nicht über den gesamten Umfang erstreckenden Borstenkranzes od.dgl. der bei der Werkstückbearbeitung entstehende Schleifstaub wesentlich besser als seither abgesaugt wird. Dies soll mit möglichst einfachen und billig herzustellenden Maßnahmen erzielt werden.

Diese Aufgabe wird erfindungsgemäß dadurch gelöst, daß das in Rotationsrichtung gesehen hintere Ende des Borstenkranzes od.dgl. zum Schleiftellerumfang hin verläuft und eine hintere Abdichtung des Ansaugspaltes bildet und daß der Haubenkörper eine sich über den vom Borstenkranz od.dgl. freien Winkelbereich erstreckende Dichtpartie aufweist oder trägt, die dem Schleifteller mit die Schleiftellerrotation zulassendem Dichtabstand gegenüberliegt.

Auf diese Weise ist das Innere der Absaughaube bestmöglich nach außen hin abgedichtet, da das Hauben-Innere nur am vorderen Ende des Ansaugspaltes, wo der Borstenkranz od.dgl. dem Schleiftellerumfang mit verhältnismäßig großem Abstand gegenüberliegt, sowie an der Unterseite über die Länge des Ansaugspaltes hinweg mit der Außenatmosphäre in Verbindung steht. Somit kann nirgends Falschluft eintreten, und die Saugkraft ist auf den Ansaugspalt und dabei bei auf das Werkstück aufgesetztem Schleifteller auf dessen vorderes Ende konzentriert. Da die Maschine regelmäßig so an das Werkstück angesetzt wird, daß sich das vordere, offene Ende des Ansaugspaltes neben und dabei in Rotationsrichtung gesehen etwas hinter der Bearbeitungsstelle befindet, wird der in Richtung auf das vordere Ende des Ansaugspaltes weggeschleuderte Schleifstaub mit großer Kraft und somit sicher eingesaugt. Der einmal eingesaugte Schleifstaub kann wegen der erfindungsgemäßen Abdichtung auch nicht mehr aus dem Hauben-Inneren nach außen gelangen.

Der zum Schleiftellerumfang hin gerichtete Verlauf des Borstenkranzes od.dgl. läßt sich ohne Mehraufwand erzielen. Ferner kann man die Dichtpartie durch eine entsprechende Formgebung des Haubenkörpers erreichen, so daß insgesamt einfache Maßnahmen vorliegen, mit denen praktisch keine Gestehungskosten verbunden sind.

Zweckmäßige Ausgestaltungen der Erfindung sind in den Unteransprüchen angegeben.

Ein Ausführungsbeispiel der Erfindung sowie die zweckmäßigen Weiterbildungen werden nun anhand der Zeichnung im einzelnen beschrieben. Es zeigen:
- Fig. 1: eine Tellerschleifmaschine im Vertikalschnitt etwa gemäß Linie I-I in Fig. 2, wobei lediglich der Schleifteller und die Staubabsaughaube ohne Handgriff und Staubabsaugstutzen dargestellt sind, während die Antriebswelle und das Maschinengehäuse nur gestrichelt angedeutet sind,
- Fig. 2: die Staubabsaughaube der Maschine nach Fig. 1 in Draufsicht von oben gemäß Pfeil II und
- Fig. 3: die Anordnung nach Fig. 1, d. h. die Staubabsaughaube zusammen mit dem Schleifteller in Draufsicht von unten gemäß Pfeil III.

Bei der als Handgerät ausgebildeten Tellerschleifmaschine handelt es sich um einen sogenannten Winkelschleifer. Das längliche Maschinengehäuse 1 umfaßt einen den Antriebsmotor enthaltenden Motorteil 2 und einen Maschinenkopf 3, in dem ein Umlenkgetriebe angeordnet ist und aus dem unten die rechtwinkelig zur Gehäuse-Längsrichtung verlaufende Antriebswelle 4 ragt, die einen kreisrunden Schleifteller 5 zu einer Rotationsbewegung antreibt. Der Schleifteller 5 besteht aus Schleifmaterial oder ist mit einem Schleifbelag versehen und wird regelmäßig schräg gegen das zu bearbeitende Werkstück gehalten, so daß er nur über einen verhältnismäßig kleinen Umfangswinkel an diesem angreift.

Dieser Winkelschleifer wird beidhändig gehalten. Zum Halten mit der einen Hand ist ein seitlich in Richtung vom Maschinengehäuse 1 abstehender Handgriff 6 vorhanden, der etwa oberhalb des Schleiftellers 5 angebracht ist. Mittels dieses Handgriffs kann der Schleifteller 5 gegen das Werkstück gedrückt werden. Die andere Hand kann beispielsweise das längliche Maschinengehäuse 1 umfassen, wozu dieses griffgünstig ausgebildet sein kann.

Um zu vermeiden, daß der beim Schleifen anfallende Schleifstaub in die Umgebung gelangt, ist eine Staubabsaugeinrichtung vorhanden, die eine den Schleifteller 5 umgebende Staubabsaughaube 7 mit einem Haubenkörper 8 aufweist. Dabei übergreift die Absaughaube 7 den Schleiftellerumfang und überdeckt die Schleifteller-Oberseite mit Abstand, so daß im Hauben-Inneren oberhalb des Schleiftellers 5 ein Absaugraum 9 vorhanden ist. Die Absaughaube 7 weist ferner einen an den Haubenkörper 8 angesetzten Absaugstutzen 10 auf, der beim Ausführungsbeispiel an der Oberseite des Haubenkörpers 8 angeordnet ist und etwa in tangentialer Richtung absteht. Der Absaugstutzen 10 steht mit dem Absaugraum 9 in offener Verbindung. An den Absaugstutzen 10 kann ein Staubsauger oder ein Staubsack angeschlossen werden. Zur Erzeugung des Saugstroms dient ein nicht dargestelltes Gebläse, das extern oder auch innerhalb der Maschine beispielsweise in Gestalt eines an der Antriebswelle 4 sitzenden und im Absaugweg befindlichen Gebläserades angeordnet sein kann.

Der Haubenkörper 8 endet unten oberhalb der Schleifteller-Unterseite 11, wobei von der Unterseite des Haubenkörpers 8 ein Borstenkranz 13 od.dgl. (es könnte sich auch um einen Kranz von Kunststoffnoppen oder eine aus nachgiebigem Material bestehende Dichtlippe handeln) nach unten hin absteht, der auf das Werkstück aufsetzbar ist.

Der Borstenkranz 13 od.dgl. verläuft unter Freilassen eines Sichtbereichs zum Werkstück hin nur einem Teil des Umfangs des Schleiftellers 5 entlang, wie vor allem aus Fig. 3 ersichtlich ist, in der der Borstenkranz gepunktet gezeigt ist. Der Borstenkranz 13 od.dgl. bildet ferner mit dem zugewandten Umfangsbereich 14 des Schleiftellers 5 einen Ansaugspalt 15, der zum Werkstück hin, d.h. unten, offen ist. Der Ansaugspalt 15 ist ferner am in Rotationsrichtung 16 des Schleiftellers 5 gesehen vorderen Ende 16 offen. Dabei ist mit dem Ansaugspalt 15 nur der Spalt gemeint, der zwischen dem Borstenkranz 13 od.dgl. und dem Schleiftellerumfang gebildet wird und eine bis zur Unterseite 12 des Haubenkörpers 8 reichende Spalthöhe besitzt.

Die Maschine wird regelmäßig so gehalten, daß der vor dem seitlichen Handgriff 6 befindliche Schleiftellerbereich 17 das Werkstück bearbeitet. Das vordere, in Umfangsrichtung offene Ende 16 des Ansaugspaltes 15, wo der Abstand zwischen dem Borstenkranz 13 od.dgl. und dem Schleiftellerumfang verhältnismäßig groß ist, befindet sich neben der Werkstückbearbeitungsstelle und dabei in Rotationsrichtung 16 gesehen meistens hinter dieser. Der Schleifstaub wird daher zur offenen Stirnseite 16 das Ansaugspaltes 15 geschleudert und dabei außerdem mit großer Kraft angesaugt, so daß er durch den Ansaugspalt 15 hindurch am Schleiftellerumfang 14 vorbei in den Absaugraum 9 eingesaugt wird.

Nach radial außen hin wird der Ansaugspalt 15 durch den Borstenkranz 13 od.dgl. abgedichtet. Der Borstenkranz 13 od.dgl. bildet des weiteren eine hintere Abdichtung des Ansaugspaltes 13, indem das in Rotationsrichtung 16 gesehen hintere Ende 18 des Borstenkranzes 13 od.dgl. zum Schleiftellerumfang 14 hin verläuft. Dabei ist zweckmäßigerweise vorgesehen, daß der Borstenkranz 13 od.dgl. vom vorderen Ende 16 ausgehend bis zum hinteren Ende 18 spiralenartig auf den Schleiftellerumfang 14 hin verläuft, so daß sich der Ansaugspalt 15 in Rotationsrichtung 16 des Schleiftellers 5 kontinuierlich verjüngt. Während am vorderen Ende 16 der Borstenkranz 13 od.dgl. also mit verhältnismäßig großem Abstand zum Schleiftellerumfang beginnt, ist der Borstenkranz 13 od.dgl. am hinteren Ende 18 dem Schleiftellerumfang möglichst nahe benachbart.

Der Haubenkörper 8 weist ferner eine sich über den vom Borstenkranz 13 od.dgl. freien Winkelbereich α erstreckende Dichtpartie 19 auf, die dem Schleifteller 5 mit die Schleiftellerrotation zulassendem Dichtabstand gegenüberliegt. Beim zweckmäßigen Ausführungsbeispiel ist die Dichtpartie 19, wie im einzelnen noch erläutert werden wird, ein einstückiger Bestandteil des Haubenkörpers 8. Sie könnte jedoch auch eine vom Haubenkörper 8 getragene Bürste, Lippe od.dgl. sein. Ferner wird bereits jetzt darauf hingewiesen, daß die Dichtpartie nicht unbedingt wie beim Ausführungsbeispiel gegen den Schleiftellerumfang, sondern auch gegen die Schleifteller-Oberseite abdichten kann.

Auf diese Weise ist der Absaugraum 9, sieht man von dem die Schleiftellerrotation zulassenden Dichtabstand der Dichtpartie und von dem eventuell vorhandenen geringfügigen Abstand zwischen Schleiftellerumfang und hinterem Borstenkranzende ab, mit der Umgebung nur über den vorne und unten offenen, sich beim Ausführungsbeispiel keilförmig verjüngenden Ansaugspalt 15 verbunden, so daß keine Falschluft eingesaugt werden kann und die Saugwirkung ganz auf den Ansaugspalt 15 konzentriert ist.

Zweckmäßigerweise wird die Dichtpartie 19 von einem dem Schleiftellerumfang entlang parallel zu diesem kreisbogenförmig verlaufenden, dem Schleiftellerumfang mit Dichtabstand gegenüberliegenden Ringwandbereich 20 des Haubenkörpers 8 gebildet. Dieser Ringwandbereich 20 erstreckt sich also nach unten über den Schleiftellerumfang, wobei er unten etwas oberhalb der Schleifteller-Unterseite 11 endet. Da der Schleiftellerumfang sich nach oben hin kegelstumpfähnlich verjüngt und der Ringwandbereich 20 oberhalb der Schleifteller-Unterseite 11 dicht am Schleiftellerumfang endet, ragt der Ringwandbereich 20 nicht oder kaum radial über den Schleiftellerumfang vor. Der Ringwandbereich 20 kann sich ähnlich wie der Schleiftellerumfang nach oben hin kegelig verjüngen.

Des weiteren ist die Anordnung bevorzugt so getroffen, daß der Haubenkörper 8 einen radial über den Schleifteller 5 vorstehenden und dem Schleiftellerumfang 14 entlang verlaufenden Teilringkörper 21 aufweist, an dessen Unterseite der Borstenkranz 13 od.dgl. angeordnet ist. Dabei ist es zweckmäßig, daß die dem Schleifteller zugewandte Innenseite 22 des Teilringkörpers 21 parallel zum Borstenkranz 13 od.dgl., bevorzugt also spiralenförmig, verläuft und die äußere Begrenzung eines eine Fortsetzung des Ansaugspaltes 15 nach oben hin bildenden Durchsaugspaltes 23 darstellt. Der Durchsaugspalt 23 folgt also in Höhenrichtung gesehen auf den Ansaugspalt 15, wobei er den gleichen Längsverlauf in Umfangsrichtung wie dieser besitzt. Der Teilringkörper 21 überragt, wie im übrigen auch der Ringwandbereich 20, den Schleiftellerumfang nach oben hin, wobei der von ihm außen und vom Schleifteller innen begrenzte Durchsaugspalt 23 oben durch eine Oberwand 24 des Teilringkörpers abgeschlossen ist.

Der Teilringkörper 21 besitzt eine an seiner Unterseite offene Haltenut 25 zum Einstecken eines den Borstenkranz 13 od.dgl. aufweisenden Leistenkörpers 26. Auf diese Weise kann der Borstenkranz 13 od.dgl. leicht ausgewechselt werden, wenn er abgenutzt ist. Man braucht dann nur den den Borstenkranz tragenden Leistenkörper 26 herauszuziehen und gegen einen neuen auszuwechseln. Zur Bildung der Haltenut 25 ist der Teilringkörper doppelwandig ausgebildet, wobei der Zwischenraum zwischen der Innenwand 27 und der Außenwand 28 die Haltenut 25 darstellt.

Der die Dichtpartie 19 bildende Ringwandbereich 20 und der den Borstenkranz 13 od.dgl. tragende Teilringkörper 21 bilden eine um den Schleifteller durchgehend umlaufende Ringwand, wobei der Teilringkörper 21 radial vorversetzt ist. Dabei ist die Ringwand-Unterseite eben durchgehend und bildet die Haubenkörper-Unterseite 12.

Die Innenseite 29 des die Dichtpartie 19 bildenden Ringwandbereichs 29 kann am vorderen Ende 16 des Borstenkranzes 13 od.dgl. über einen im wesentlichen radial nach außen gerichteten Absatz 30 in die Innenseite 22 des Teilringkörpers 21 übergehen. Dabei wird der Absatz 30 von einem den Durchsaugspalt 23 am vorderen Ende 16 begrenzenden Wandsteg 31 des Teilringkörpers 21 gebildet.

Am hinteren Ende 18 des Borstenkranzes 13 od.dgl. geht die Innenseite 22 des Teilringkörpers 21 zweckmäßigerweise im wesentlichen kontinuierlich in die Innenseite 29 des die Dichtpartie 19 bildenden Ringwandbereichs 20 über, so daß hier kein oder nur ein unwesentliches totes Eck vorhanden ist. Infolge der spiralenartig sich nach hinten hin verjüngenden Gestalt des Ansaugspaltes 15 und des Durchsaugspaltes 23 und des soeben genannten im wesentlichen kontinuierlichen Übergangs am hinteren Ende 18 wird der eintretende Staub in Umfangsrichtung gesehen kontinuierlich nach innen gelenkt, was strömungsgünstig ist.

Am hinteren Ende 18 ist am Teilringkörper 21 ebenfalls ein Wandsteg 32 vorhanden, der hier jedoch nur die Innenwand 27 und die Außenwand 28 des Teilringkörpers verbindet, da ja die Innenseite 22 der Innenwand 27 in die Innenseite 29 des Ringwandbereichs 20 übergeht.

Die Absaughaube 7 kann feststehend am Maschinengehäuse 1 angeordnet sein. Zweckmäßigerweise ist sie jedoch lösbar befestigt. Hierzu kann ihr Haubenkörper 8 an der Oberseite eine zylindrische Aufsteckhülse 33 aufweisen, die auf einen zur Antriebswelle 4 koaxialen zylindrischen Gehäusevorsprung 34 (nur gestrichelt angedeutet) aufgesteckt ist. Das lösbare Befestigen kann durch Verklemmen erfolgen, beispielsweise mittels einer in Fig. 2 nur strichpunktiert angedeuteten Klemmschraube 35.

Eine weitere zweckmäßige Maßnahme besteht darin, daß der Haubenkörper 8 in ein am Maschinengehäuse befestigtes und dabei wie geschildert bevorzugt lösbar befestigtes Oberteil 36 und in ein den Borstenkranz 13 od.dgl. sowie die Dichtpartie 19 aufweisendes Unterteil 37 unterteilt ist, wobei das Unterteil 37 drehbar am Oberteil 36 gelagert ist. Man kann dann das Unterteil 37 in eine für den jeweiligen Bearbeitungsvorgang günstige Winkelstellung verdrehen, so daß das vordere Ende 16 bei der Bearbeitungsstelle ist. Die Verdrehbarkeit des Borstenkranzes 13 od.dgl. ist jedoch nicht unbedingt erforderlich, da man derartige Winkelschleifer in den meisten Anwendungsfällen in gleicher Weise gegen das Werkstück hält.

Die drehbare Lagerung des Unterteils 37 kann mittels eines Lagerrings 38 erfolgen, der einen nach innen gerichteten, nach oben hin an der Unterseite des Oberteils 36 anliegenden Ringvorsprung 39 des Unterteils 37 hintergreift und mit dem Oberteil verschraubt ist.

Damit man zum Verdrehen des Unterteils 37 und damit des Borstenkranzes 13 od.dgl. nicht an das Unterteil greifen muß, kann der seitlich in Richtung vom Maschinengehäuse weg abstehende Handgriff 6 ein Drehgriff sein, der über ein Getriebe in treibender Verbindung mit dem Unterteil steht. Der quer zur Antriebswelle 4 des auf diese aufgeschraubten Schleiftellers 5 gerichtete, längliche Gestalt besitzende Handgriff 6 ist also um seine eigene Achse drehbar, wobei sich gleichzeitig das Hauben-Unterteil 37 mitdreht. Auf diese Weise kann mit der den Handgriff 6 haltenden Hand während der Schleifbearbeitung der Borstenkranz 13 od.dgl. an die jeweils für die Staubabsaugung günstigste Stelle gebracht werden.

Das Getriebe ist zweckmäßigerweise ein Zahnradgetriebe. Dabei trägt der Drehgriff 6 an seinem maschinenseitigen Ende ein koaxiales Zahnrad 40, das mit einem am Hauben-Unterteil 37 angeordneten Zahnkranz 41 in Eingriff steht.

Das Zahnrad 40 ist an einem größeren Durchmesser als der Drehgriff 6 aufweisenden Scheibenkörper 42 angeordnet. Das Hauben-Unterteil 37 steht radial über das Hauben-Oberteil 36 vor und trägt am vorstehenden Bereich den Zahnkranz 41.

Der Drehgriff 6 ist zweckmäßigerweise am Hauben-Oberteil 36 angeordnet und kann dabei an einem vom Oberteil 36 hochstehenden Lagerbock 43 gelagert sein.

Schließlich ist noch darauf hinzuweisen, daß sich der Borstenkranz 13 od.dgl. und somit der Ansaugspalt 15 und der Durchsaugspalt 23 zweckmäßigerweise über einen Winkelbereich von etwa 180° oder weniger erstrecken.

## Patentansprüche

1. Tellerschleifmaschine mit einem von einer Antriebswelle (4) zu einer Rotationsbewegung angetriebenen Schleifteller (5) und einer Staubabsaugeinrichtung, die eine den Schleifteller umgebende und einen Absaugraum (9) enthaltende Staubabsaughaube (7) aufweist, deren Haubenkörper (8) oberhalb der Schleifteller-Unterseite (11) endet, wobei von der Unterseite des Haubenkörpers ein auf das Werkstück aufsetzbarer Borstenkranz (13) od.dgl. absteht, der unter Freilassen eines Sichtbereichs zum Werkstück hin nur einem Teil des Umfangs (14) des Schleiftellers entlang verläuft und mit dem Schleiftellerumfang einen zum Werkstück hin sowie am in Rotationsrichtung des Schleiftellers gesehen vorderen Ende offenen Ansaugspalt (15) bildet, durch den hindurch der Schleifstaub am Schleiftellerumfang vorbei in den Absaugraum eingesaugt wird, dadurch gekennzeichnet, daß das in Rotationsrichtung (16) gesehen hintere Ende (18) des Borstenkranzes (13) od.dgl. zum Schleiftellerumfang (14) hin verläuft und eine hintere Abdichtung des Ansaugspaltes (15) bildet und daß der Haubenkörper (8) eine sich über den vom Borstenkranz (13) od.dgl. freien Winkelbereich (α) erstreckende Dichtpartie (19) aufweist oder trägt, die dem Schleifteller (5) mit die Schleiftellerrotation zulassendem Dichtabstand gegenüberliegt.

2. Tellerschleifmaschine nach Anspruch 1, dadurch gekennzeichnet, daß der Borstenkranz (13) od.dgl. vom vorderen Ende (16) ausgehend bis zum hinteren Ende (18) spiralenartig auf den Schleiftellerumfang (14) hin verläuft, so daß sich der Ansaugspalt (15) kontinuierlich verjüngt.

3. Tellerschleifmaschine nach Anspruch 1 oder 2, dadurch gekennzeichnet, daß die Dichtpartie (19) von einem dem Schleiftellerumfang entlang parallel zu diesem kreisbogenförmig verlaufenden, dem Schleiftellerumfang mit Dichtabstand gegenüberliegenden Ringwandbereich (20) des Haubenkörpers (8) gebildet wird.

4. Tellerschleifmaschine nach einem der Ansprüche 1 bis 3, dadurch gekennzeichnet, daß der Haubenkörper (8) einen radial über den Schleifteller (5) vorstehenden und dem Schleiftellerumfang (14) entlang verlaufenden Teilringkörper (21) aufweist, an dessen Unterseite der Borstenkranz (13) od.dgl. angeordnet ist.

5. Tellerschleifmaschine nach Anspruch 4, dadurch gekennzeichnet, daß die Innenseite (22) des Teilringkörpers (21) parallel zum Borstenkranz (13) od.dgl. und dabei zweckmäßigerweise spiralenförmig verläuft und die äußere Begrenzung eines eine Fortsetzung des Ansaugspaltes (15) nach oben hin bildenden Durchsaugspaltes (23) darstellt.

6. Tellerschleifmaschine nach Anspruch 4 oder 5, dadurch gekennzeichnet, daß der Teilringkörper (21) eine an seiner Unterseite offene Haltenut (25) zum Einstecken eines den Borstenkranz (13) od.dgl. aufweisenden Leistenkörpers (26) besitzt.

7. Tellerschleifmaschine nach Anspruch 3 und einem der Ansprüche 4 bis 6, dadurch gekennzeichnet, daß der die Dichtpartie (19) bildende Ringwandbereich (20) und der den Borstenkranz (13) od.dgl. tragende Teilringkörper (21) eine umlaufende Ringwand mit einer eben durchgehenden Unterseite (12) bilden, wobei der Teilringkörper (21) radial vorversetzt ist.

8. Tellerschleifmaschine nach Anspruch 7, dadurch gekennzeichnet, daß die Innenseite (29) des die Dichtpartie (19) bildenden Ringwandbereichs (20) am vorderen Ende (16) des Borstenkranzes (13) od.dgl. über einen im wesentlichen radial nach außen gerichteten Absatz (30) in die Innenseite (22) des Teilringkörpers (21) übergeht.

9. Tellerschleifmaschine nach Anspruch 7 oder 8, dadurch gekennzeichnet, daß die Innenseite (22) des Teilringkörpers (21) am hinteren Ende (18) des Borstenkranzes (13) od.dgl. im wesentlichen kontinuierlich in die Innenseite (29) des die Dichtpartie (19) bildenden Ringwandbereichs (20) übergeht.

10. Tellerschleifmaschine nach einem der Ansprüche 1 bis 9, dadurch gekennzeichnet, daß der Haubenkörper (8) in ein am Maschinengehäuse (1) zweckmäßigerweise lösbar befestigtes Oberteil (36) und in ein den Borstenkranz (13) od.dgl. sowie die Dichtpartie (19) aufweisendes Unterteil (37) unterteilt ist, wobei das Unterteil (37) drehbar am Oberteil (36) gelagert ist.

11. Tellerschleifmaschine nach Anspruch 10 mit einem seitlich in Richtung vom Maschinengehäuse weg abstehenden Handgriff, dadurch gekennzeichnet, daß der Handgriff (6) ein Drehgriff ist, der über ein Getriebe (40, 41) in treibender Verbindung mit dem Unterteil steht.

12. Tellerschleifmaschine nach Anspruch 11, dadurch gekennzeichnet, daß der Handgriff (6) am Oberteil (36) angeordnet ist.

13. Tellerschleifmaschine nach Anspruch 11 oder 12, dadurch gekennzeichnet, daß das Getriebe (40, 41) ein Zahnradgetriebe ist.

14. Tellerschleifmaschine nach Anspruch 13, dadurch gekennzeichnet, daß der Drehgriff (6) an seinem maschinenseitigen Ende ein koaxiales Zahnrad (40) trägt, das mit einem am Hauben-Unterteil (37) angeordneten Zahnkranz (41) in Eingriff steht.

15. Tellerschleifmaschine nach einem der Ansprüche 1 bis 14, dadurch gekennzeichnet, daß sich der Borstenkranz (13) od.dgl. über einen Winkelbereich von etwa 180° oder weniger erstreckt.

## Claims

1. Disc grinding machine with a grinding disc (5) driven in a rotational movement by a drive shaft (4), with a dust exhaust system having a dust exhaust hood (7) surrounding the grinding disc and containing an exhaust chamber (9), the hood body (8) terminating above the underside (11) of the grinding disc, wherein a brush rim (13) or the like, mountable on the workpiece, protrudes from the underside of the hood body and, leaving free a field of view towards the workpiece, extends along only part of the periphery (14) of the grinding disc and forms together with the grinding disc periphery an intake aperture (15) open towards the workpiece and at the front end viewed in the direction of rotation of the grinding disc, through which the grinding dust is sucked past the grinding disc periphery into the exhaust chamber, characterized in that the rear end (18) of the brush rim (13) or the like viewed in the direction of rotation (16) runs towards the grinding disc periphery (14), forming a rear seal to the exhaust chamber (15), and that the hood body (8) has or supports a sealing section (19) extending over the angular range (α) free from the brush rim (13) or the like, lying opposite the grinding disc (5) with sealing clearance permitting rotation of the grinding disc.

2. Disc grinding machine according to claim 1, characterized in that the brush rim (13) or the like runs along the grinding disc periphery (14) from the front end (16) to the rear end (18) in spiral fashion, so that the intake aperture (15) narrows continuously.

3. Disc grinding machine according to claims 1 or 2, characterized in that the sealing section (19) is formed by an annular wall area (20) of the hood body (8) running around and parallel to the grinding disc periphery, with sealing clearance from the latter.

4. Disc grinding machine according to any of claims 1 to 3, characterized in that the hood body (8) has a part circular body (21) protruding radially above the grinding disc (5) and running along the grinding disc periphery (14), on the underside of which body the brush rim (13) or the like is located.

5. Disc grinding machine according to claim 4, characterized in that the inner side (22) of the part circular body (21) runs parallel to the brush rim (13) or the like and at the same time expediently in spiral form, and represents the outer limit of an exhaust aperture (23) forming an upwards extension of the intake aperture (15).

6. Disc grinding machine according to claims 4 or 5, characterized in that the part circular body (21) has a keeper slot (25) open at the bottom, in which to insert a strip body (26) holding the brush rim (13) or the like.

7. Disc grinding machine according to claim 3 and any of claims 4 to 6, characterized in that the annular wall area (20) forming the sealing section (19) and the part circular body (21) carrying the brush rim (13) or the like form a continuous annular wall with a smooth continuous underside (12), with the part circular body (21) radially offset to the front.

8. Disc grinding machine according to claim 7, characterized in that the inner side (29) of the annular wall area (20) forming the sealing section (19) merges into the inner side (22) of the part circular body (21) at the front end (16) of the brush rim (13) or the like via a shoulder (30) which is essentially directed radially outwards.

9. Disc grinding machine according to claims 7 or 8, characterized in that, at the rear end (18) of the brush rim (13) or the like, the inner side (22) of the part circular body (21) merges essentially continuously into the inner side (29) of the annular wall area (20) forming the sealing section (19).

10. Disc grinding machine according to any of claims 1 to 9, characterized in that the hood body (8) is divided into a top section (36) fixed, expediently releasably, to the machine housing (1), and a bottom section (37) with the brush rim (13) or the like together with the sealing section (19), with the bottom section (37) pivoted to the top section (36).

11. Disc grinding machine according to claim 10 with a handle protruding away from the machine housing, characterized in that the handle (6) is a turning handle, in driving connection with the bottom section via a gearing (40, 41).

12. Disc grinding machine according to claim 11, characterized in that the handle (6) is located on the top section (36).

13. Disc grinding machine according to claims 11 or 12, characterized in that the gearing (40, 41) is a toothed gearing.

14. Disc grinding machine according to claim 13, characterized in that the machine-side end of the turning handle (6) bears a coaxial gearwheel (40), which engages with a toothed rim (41) located on the hood bottom section (37).

15. Disc grinding machine according to any of claims 1 to 14, characterized in that the brush rim (13) or the like extends over an angular range of around 180° or less.

## Revendications

1. Ponceuse à disque comportant un disque de ponçage (5) entraîné en rotation par un arbre d'entraînement (4), et un aspirateur de poussières qui comporte un capot d'aspiration (7) entourant le disque de ponçage et contenant un volume d'aspiration (9), dont le corps de capot (8) se termine au-dessus de la face inférieure (11) du disque de ponçage, dans laquelle une brosse en couronne (13) ou similaire, à placer sur la pièce à usiner et dégageant une zone de visibilité vers la pièce à usiner, dépasse de la face inférieure du corps de capot et ne s'étend que sur une partie du pourtour (14) du disque de ponçage et forme, avec le pourtour du disque de ponçage, une fente d'aspiration (15) ouverte vers la pièce à usiner ainsi qu'à l'extrémité avant, vue dans le sens de rotation du disque de ponçage, fente à travers laquelle la poussière de ponçage est aspirée, sur le pourtour du disque de ponçage, dans le volume d'aspiration, caractérisée en ce que l'extrémité arrière (18), vue dans le sens de rotation (16), de la brosse en couronne (13) ou similaire s'étend vers le pourtour (14) du disque de ponçage et forme une étanchéité arrière de la fente d'aspiration (15) et en ce que le corps de capot (8) présente ou porte une partie d'étanchéité (19) s'étendant sur la plage angulaire (α) sans brosse (13) ou similaire, laquelle partie d'étanchéité fait face au disque de ponçage (5) à une distance d'étanchéité autorisant la rotation du disque de ponçage.

2. Ponceuse à disque selon la revendication 1, caractérisée en ce que la brosse en couronne (13) ou similaire s'étend en spirale sur le pourtour (14) du disque de ponçage, de l'extrémité avant (16) jusqu'à l'extrémité arrière (18), de sorte que la fente d'aspiration (15) se rétrécit en continu.

3. Ponceuse à disque selon la revendication 1 ou 2, caractérisée en ce que la partie d'étanchéité (19) est formée par une zone de paroi annulaire (20) du corps de capot (8), s'étendant en arc de cercle le long du pourtour du disque de ponçage, parallèlement à celui-ci et lui faisant face, à une distance d'étanchéité.

4. Ponceuse à disque selon l'une des revendications 1 à 3, caractérisée en ce que le corps de capot (8) présente une partie de corps annulaire (21), faisant saillie radialement du disque de ponçage (5) et s'étendant le long du pourtour (14) du disque de ponçage, sur la face inférieure de laquelle est montée la brosse en couronne (13) ou similaire.

5. Ponceuse à disque selon la revendication 4, caractérisée en ce que la face intérieure (22) de la partie de corps annulaire (21) est parallèle à la brosse en couronne (13) ou similaire et constitue la délimitation extérieure d'un passage d'aspiration (23) formant, vers le haut, le prolongement de la fente d'aspiration (15).

6. Ponceuse à disque selon la revendication 4 ou 5, caractérisée en ce que la partie de corps annulaire (21) possède une rainure de maintien (25) ouverte sur sa face inférieure, pour y enfoncer un corps en baguette (26) comportant la brosse en couronne (13) ou similaire.

7. Ponceuse à disque selon la revendication 3 et l'une des revendications 4 à 6, caractérisée en ce que la zone de paroi annulaire (20), formant la partie d'étanchéité (19) et la partie de corps annulaire (21), portant la brosse en couronne (19) ou similaire, forment une paroi annulaire continue avec une face inférieure (12) plane d'un bout à l'autre, la partie de corps annulaire (21) étant placée radialement devant.

8. Ponceuse à disque selon la revendication 7, caractérisée en ce que la face intérieure (29) de la zone de paroi annulaire (20), formant la partie d'étanchéité (19), se prolonge, à l'extrémité avant (16) de la brosse en couronne (13) ou similaire, par un appendice (30) dirigé à peu près radialement vers l'extérieur, puis par la face intérieure (22) de la partie de corps annulaire (21).

9. Ponceuse à disque selon la revendication 7 ou 8, caractérisée en ce que la face intérieure (22) de la partie de corps annulaire (21) se prolonge, à l'extrémité arrière (18) de la brosse en couronne (13) ou similaire, à peu près de manière continue, par la face intérieure (29) de la zone de paroi annulaire (20) formant la partie d'étanchéité (19).

10. Ponceuse à disque selon l'une des revendications 1 à 9, caractérisée en ce que le corps de capot (8) est subdivisé en une partie supérieure (36) fixée de manière avantageusement amovible sur le carter (1) de la machine et en une partie inférieure (37) comportant la brosse en couronne (13) ou similaire ainsi que la partie d'étanchéité (19), la partie inférieure (37) étant montée tournante sur la partie supérieure (36).

11. Ponceuse à disque selon la revendication 10 avec une poignée faisant saillie latéralement sur le côté, en direction du carter de la machine, caractérisée en ce que la poignée (6) est une poignée tournante qui est en liaison d'entraînement, par un mécanisme de transmission (40, 41), avec la partie inférieure.

12. Ponceuse à disque selon la revendication 11, caractérisée en ce que la poignée (6) est placée sur la partie supérieure (36).

13. Ponceuse à disque selon la revendication 11 ou 12, caractérisée en ce que le mécanisme de transmission (40, 41) est un mécanisme à roues dentées.

14. Ponceuse à disque selon la revendication 13, caractérisée en ce que la poignée tournante (6) porte, à son extrémité côté machine, une roue dentée (40) coaxiale qui est en prise avec une roue dentée (41), placée sur la partie inférieure (37) du capot.

15. Ponceuse à disque selon l'une des revendications 1 à 14, caractérisée en ce que la brosse en couronne (13) ou similaire s'étend sur une plage angulaire de 180° environ ou moins.
